# EUROPÄISCHE PATENTSCHRIFT

(11) **EP 2 251 492 B1**
(45) Veröffentlichungstag und Bekanntmachung des Hinweises auf die Patenterteilung: **04.07.2012**
(21) Anmeldenummer: 10004683.8
(22) Anmeldetag: 04.05.2010
(51) Int. Cl.: E02D 17/20, E02D 29/02

(54) **Schutzsystem zur Sicherung erdfallgefährdeter Bauwerke**
Protection system for securing buildings endangered by geological depressions
Système de protection pour la sécurisation de chantiers présentant un risque d'éboulements

(30) Priorität: 08.05.2009 CH 7282009
(43) Veröffentlichungstag der Anmeldung: 17.11.2010
(73) Patentinhaber: Geobrugg AG, 8590 Romanshorn (CH)
(72) Erfinder: Roth, Andrea, 9322 Egnau (CH); Flum, Daniel, 8597 Landschlacht (CH)
(74) Vertreter: Luchs, Willi

(56) Entgegenhaltungen:
- EP-A1- 1 054 110
- EP-A1- 2 206 836

## Beschreibung

Die Erfindung betrifft ein Schutzsystem zur Sicherung erdfallgefährdeter Bauten, wie Strassen, Dämme und ähnliche Bauwerke.

Bauwerke dieser Art müssen vielfach durch tagbruchanfällige Gebiete geführt werden, in denen man mit Erdfällen, Geländeabsenkungen oder starken Deformationen auf der Geländeoberkante rechnen muss. Diese Ereignisse können jederzeit ohne wahrnehmbare Vorankündigung auftreten und verursachen eine unmittelbare Gefährdung der Verkehrssicherheit, etwa wegen eines plötzlichen Einbruches der Fahrbahn. Die sich daraus ergebenden Schäden sind oft so schwerwiegend, dass eine vorbeugende Sicherung der erdfallgefährdeten Bereiche durch geeignete Massnahmen sinnvoll ist.

Es ist beispielsweise üblich, vorhandene Hohlräume zu verfüllen oder in diese Injektionsgut hineinzupressen. Lage und Ausmass unterirdischer Hohlräume sind aber oft nicht vollständig bekannt, und sie unterliegen auch natürlichen Veränderungen. Je nach geologischer Situation können diese Methoden sehr aufwändig werden und führen auch nicht in jedem Fall zu einem sicheren Ergebnis.

In der Druckschrift EP-A-1 054 110 ist über die Bildung einer Erdböschung gelehrt, bei welcher mehrere übereinander befindliche Lagen mit Füllboden erstellt sind, bei welchen die einzelnen Lagen durch horizontal angeordnete Gittermatten und stabförmige Abstandhalter begrenzt sind. Auf der Aussenseite der Böschung sind steife, grossflächige Gittermatten mit diesen Abstandhaltern verbunden, so dass diese Böschung gesichert ist. Diese stabförmigen Abstandhalter dienen ausschliesslich für die Befestigung dieser entlang der Böschung verlaufenden Gittermatten und bilden zusammen mit den Bewehrungsmatten eine Stabilisierung der Böschung.

Es ist ferner bekannt, zur Sicherung der gefährdeten Stellen eine stark bewehrte Betonplatte unterhalb des Belages oder direkt als Deckschicht einzubauen, so dass diese im Ereignisfall die Kräfte aufnehmen und an die Widerlager beidseits des Erdfalls abtragen kann. Die Betonplatte verformt sich zuerst nicht und der Erdfall bleibt daher unbemerkt. Wenn sich jedoch der Erdfall unterhalb der Strasse weiter ausbreitet, ist das von aussen nicht sichtbar, und es besteht die Gefahr, dass der Erdfall unbemerkt so gross wird, dass er einen Zusammenbruch der betroffenen Umgebung mit möglicherweise katastrophalen Folgen verursacht.

Ausserdem ist der Einbau einer solchen Betonplatte zeit- und materialaufwendig, da man die Platte sehr stark bewehren muss, um die benötigte Tragsicherheit zu erhalten.

Es ist ebenfalls bekannt, zur Sicherung der erdfallgefährdeten Bereiche diese mit Geotextilien zu überbrücken, die auf die Gründungsschicht und somit unterhalb der Tragschicht bzw. des Dammkörpers eingebaut sind. Es werden in der Regel hochzugfeste Geokunststoffe aus Polyester oder Aramid verwendet, wobei im Ereignisfall auf die Gewölbewirkung des über den eingesetzten Geotextilien liegendem Schüttmaterials gesetzt wird, wobei die Geokunststoffe als Zugelemente wirken. Diese müssen in einer geeigneten Tiefe eingebaut werden, um eine genügende statische Höhe des Systems zu erhalten. Dafür sind grosse Erdbewegungen erforderlich. Die Methode ist vor allen bei Einschnitten sehr aufwendig, da man in diesem Fall grosse Erdmassen ausheben und danach wieder verfüllen muss. Unter Umständen ist dies aufgrund von Randbedingungen wie Grundstücksgrenzen, Stabilität der angrenzenden Böschung oder ähnlichem gar nicht ausführbar.

Der Erfindung liegt die Aufgabe zugrunde, diese Nachteile zu vermeiden und ein Schutzsystem für Strassen, Dämme und ähnliche Bauwerke zu schaffen, das vor Ort leicht und unbegrenzt fortschreitend einbaubar ist, und das im Ereignisfall die Gefahr eines katastrophalen Kollapses zuverlässig unterbindet und dennoch gleichzeitig den aufgetretenen Erdfall erkennbar macht.

Diese Aufgabe wird erfindungsgemäss dadurch gelöst, dass das zu sichernde Bauwerk mit stabförmigen, hochzugfesten und beschränkt dehnbaren Bewehrungselementen, vorzugsweise Stahllitzen, bewehrt wird, die vorzugsweise ungespannt zwischen dem Unterbau und der Deckschicht des Bauwerks eingelegt werden.

Bei den als Bewehrungselementen vorzugsweise verwendeten Stahllitzen handelt es sich bekanntlich um handelsübliche Bauelemente, deren Zugfestigkeit und Steifigkeit von der Schlaglänge und dem Durchmesser und der Anzahl ihrer miteinander verseilten Drähte bestimmt wird. Die Anzahl, Lage und der Aufbau der Stahllitzen kann derart auf die Anforderungen aus einem wahrscheinlichen Ereignisfall angepasst werden, dass die Fahrbahn bzw. Geländeoberfläche nur vorschriftsmässig zulässige Verformungen erfährt. Gleichzeitig wird der Erdfall aufgrund der an der Oberfläche auftretenden Verformungen sichtbar.

Es ist auch verhältnismässig leicht, eine abgenutzte Deckschicht zu reparieren, da die vorliegende Erfindung keine harten Elemente in der Deckschicht vorsieht, die nur mühsam abgefräst werden können. Im Ereignisfall kann das Stück Schutzsystem ausgebaut, der Trichter verfüllt und ein Reparaturstück an die unbeschädigten Zugelemente gekoppelt werden.

Die erfindungsgemässe Bewehrung kann zudem kontinuierlich eingebaut werden, da sie je nach Strassentyp und Anforderungen aus der Verkehrslast in den Unterbau, in den unteren Bereich des Oberbaus oder unmittelbar unter der Asphalttragschicht bzw. Betondecke eingelegt wird. Im Sanierungsfall kann sie dabei nach Abfräsen der Deckschicht darunter als Nachrüstmassnahme eingelegt werden.

Bei länglichen Bauwerken ist es gemäss der Erfindung vorgesehen, dass die Bewehrungselemente in einer Ebene nebeneinanderliegend in Längsrichtung des Bauwerks eingelegt werden. Dadurch wird der Aufbau der Bewehrung vereinfacht und gleichzeitig eine gleichmässige. Sicherung der gefährdeten Fläche bewerkstelligt. Die Bewehrungselemente werden zweckmässigerweise in annährend gleichen seitlichen Zwischenabständen eingelegt. Diese werden von Fall zu Fall je nach Durchmesser des möglichen Einsturztrichters, von der maximalen Verkehrslast bzw. Auflast, dem Strassenaufbau und Lage der Bewehrung festegelegt.

Bei besonders langen Bauwerken, wie Strassen oder Dämme, sieht die Erfindung vor, dass jedes Bewehrungselement sich aus einer Vielzahl von in Längsrichtung hintereinanderliegenden Einzelelementen zusammensetzt, die endseitig miteinander gekoppelt oder überlappt eingelegt werden. Daraus entsteht zwischen ihnen ein endlos kraftschlüssiges Bewehrungssystem.

Die Erfindung sieht ferner vor, dass auf die Bewehrungselemente ein flächiges Abdeckelement, vorzugsweise ein Drahtgeflecht mit Drähten aus hochfestem Stahl, aufgebracht wird. Das Abdeckelement stellt sicher, dass die Belastung flächenmässig auf die Bewehrungselemente verteilt wird, und es verhindert gleichzeitig, dass diese in die darüber liegende Deckschicht eindringen und sie unter Umständen aufbrechen können.

Die auf die Bewehrungselemente wirkenden Kräfte werden durch Reibung über die Längsachse des Bauwerkes abgetragen. Da die Reibung zwischen Litze und Untergrund relativ gering ist, dient zum Abtrag der Reibungskräfte über eine vernünftige Strecke das vorgängig genannte flächige Element, vorzugsweise ein hochfestes Geflecht, welches mit den Längselementen in regelmässigen Abständen kraftschlüssig verbunden ist. Der Einbau des Geflechtes ist dazu massgebend. Eine Endverankerung der Bewehrung ist normalerweise nicht erforderlich, kann jedoch mit geeigneten Mitteln mit vernünftigem Aufwand bewerkstelligt werden.

Um ein seitliches Ausweichen der Bewehrungselemente zu verhindern, ist es zweckmässig, das Abdeckelement mit den Bewehrungselementen mittels Verbindungsglieder, wie Drahtseilklemmen oder ähnlicher Standardteile, zu verbinden.

Die Erfindung sieht ausserdem vor, dass die von den Bewehrungselementen und dem Abdeckelement gebildete Bewehrung unmittelbar unter der Deckschicht oder im unteren Bereich des Oberbaus des Bauwerks eingelegt wird. Auf diese Weise wird der Einbau der Bewehrung erleichtert und deren Belastung infolge Auflast reduziert.

Um die Lebensdauer der Bewehrung zu verlängern, ist es zweckmässig, die Bewehrungselemente und das Abdeckelement mit einem Korrosionsschutz zu versehen.

Die Erfindung wird nachfolgend anhand eines Ausführungsbeispiels unter Bezugnahme auf die Zeichnung näher beschrieben. Es zeigen:
- Fig. 1: einen Abschnitt des erfindungsgemässen Schutzsystems, teilweise ohne die Deckschicht, in der Draufsicht dargestellt,
- Fig. 2: eine Einzelheit des Schutzsystems aus Fig. 1, welche die mögliche Verbindung zwischen den länglichen Armierungs- elementen und dem flächigen Abdeckelement veranschau- licht,
- Fig.3: die Draufsicht eines mit dem erfindungsgemässen Schutzsy- stem versehenen Bauwerks, in einer Versuchsanordnung zur Belastbarkeitsprüfung des Systems, und
- Fig. 4: das Bauwerk aus Fig. 3, nach Beendigung des Belastungs- versuches dargestellt.

Das in den Figuren 1 und 2 dargestellte Schutzsystem ist für die Sicherung von erdfallgefährdeten Strassen vorgesehen. Das gleiche System kann auch in Dämmen oder vergleichbaren Bauwerken als Zugbewehrung eingesetzt werden.

Wie aus Figur 1 ersichtlich, wird zwischen dem Unterbau 1 und der Deckschicht 2 des Bauwerks 3 eine Bewehrung 4 eingelegt. Die Kiesschicht könnte dabei auch ein Teil des Oberbaus darstellen. In diesem Fall wird die Bewehrung in eine Kiesschicht eingebettet, um die direkte Interaktion zwischen Geflecht und Asphalttragschicht zu vermeiden. Die Bewehrung liegt mehr oder weniger unmittelbar unter der Asphalttragschicht, die sich aus stabförmigen, hochzugfesten und axial begrenzt dehnbaren (dehnsteifen) Bewehrungselementen 5a bis 5n und einem darauf liegenden flächigen Abdeckelement 6 zusammensetzt.

Die Bewehrung 4 wird direkt auf den Unterbau gelegt. Anschliessend wird die als Asphaltdecke vorgesehene Deckschicht 2 aufgebracht. Somit befindet sich die Bewehrung 4 unmittelbar unter der Asphaltdecke des Bauwerks. Durch die beschriebene Anordnung wird der Bewehrungsaufbau erleichtert und die Belastung der Bewehrungselemente reduziert. Die Deckschicht 2 kann auch aus unbewehrtem Beton gefertigt werden.

Die Bewehrungselemente 5a bis 5n sind handelsübliche Stahllitzen, vorzugsweise Spannstahllitzen. Anzahl, Dicke und Schlaglänge ihrer miteinander verseilten Drähte sind den jeweiligen Einsatzbedingungen angepasst, um der Bewehrung 4 die hohe Zugfestigkeit und Steifigkeit zu verleihen, die erforderlich ist, damit sie im Ereignisfall der auftretenden Belastung standhält. Die Stahllitzen werden in der Regel in ungespanntem Zustand eingebaut. Sie können auch gegebenenfalls in geringem Mass vorgespannt sein. Grundsätzlich ist aber ein Vorspannen der Stahllitzen nicht erforderlich, da diese im Belastungsfall sich automatisch selber spannen, so dass man auf ihre volle Tragkraft auch ohne Vorspannung zählen kann.

Wie aus den Figuren 1 und 2 ersichtlich, werden die Bewehrungselemente 5a bis 5n in regelmässigen Zwischenabständen von ca. 20 bis 50 cm in einer Ebene nebeneinanderliegend in Längsrichtung 7 des Bauwerkes eingebaut.

Die verwendeten Stahllitzen können aufwickelbar sein, um sie in aufgewickeltem Zustand zu transportieren. Ansonsten werden sie als gerade Stäbe mit einer Länge von bis zu 12 m transportiert. Die seitlichen Zwischenabstände variieren je nach Grösse des Erdfalltrichters, der Bemessungsverkehrslast, der Lage der Bewehrung und der projektspezifischen Anforderungen hinsichtlich der maximal zulässigen Deformation.

Die Bewehrungselemente 5a bis 5n bilden bei langgestreckten Bauwerken eine sich oft kilometerlang erstreckende Längsbewehrung, deren Bewehrungselemente sich aus einer Vielzahl von in Längsrichtung hintereinanderliegenden und endseitig miteinander gekoppelten oder überlappten Litzen zusammensetzen. Dadurch entsteht zwischen diesen eine endlos kraftschlüssige Verbindung. Die Verankerung des Systems erfolgt dabei vorzugsweise durch Reibung mit dem aufgelegten flächigen Element über die Längsachse des Bauwerks.

Das flächige Abdeckelement 6 ist ein hochfestes Drahtgeflecht, mittels dem die auf die Bewehrung 4 wirkende Last flächig verteilt wird. Damit wird einerseits verhindert, dass die Stahllitzen 5a bis 5n die Deckschicht 2 aufbrechen können. Andererseits wird die Belastung etwa bei einem Litzenbruch infolge Überlastung umgelagert. Dies wird zusätzlich unterstützt, dass, wie aus Figur 2 ersichtlich, das Drahtgeflecht 6 mit den Stahllitzen 5a bis 5n mittels Klemmen (z.B. Drahtseilklemmen) 8 oder ähnlichen Standardteilen verbunden wird. Das Drahtgeflecht 6 erfüllt somit auch die Aufgabe, ein seitliches Ausweichen der Stahllitzen zu verhindern.

Anstelle des Drahtgeflechts können im Prinzip auch andere ähnliche Gitterstrukturen oder auch Spiralseilnetze eingesetzt werden.

Um die Lebensdauer der Bewehrung zu verlängern, ist es zweckmässig, sie mit einem Korrosionsschutz, etwa durch Verzinken, Alu-ZinkBeschichtung oder Umhüllen der Bewehrungsteile mit geeigneten Kunststoffen zu versehen. Es können dabei auch rostfreie oder andere hochlegierte Stähle zum Einsatz kommen.

Wie aus den Figuren 3 und 4 hervorgeht, bewirkt die erfindungsgemässe Bewehrung 4, dass im Ereignisfall die Deckschicht des Bauwerks selbst bei hoher Belastung keine unzulässigen Verformungen erfährt, weil die Bewehrungselemente 5a bis 5n die Last über die Längsachse des Bauwerks abtragen können. In Figur 3 ist ein Belastungsversuch mit einer Last von ca. 30 to dokumentiert. Figur 4 zeigt die Deckschicht nach Beendigung des Versuches und Entfernung des dafür vorgesehenen Aufbaus. Sie kann abgefräst und ersetzt werden ohne Beeinträchtigung der darunterliegenden Bewehrung.

## Patentansprüche

1. Schutzsystem zur Sicherung erdfallgefährdeter Bauten, wie Strassen, Dämme oder ähnliche Bauwerke (3), wobei das Bauwerk (3) mit stabförmigen, hochzugfesten Bewehrungselementen (5a bis 5n), vorzugsweise Stahllitzen, bewehrt ist, **dadurch gekennzeichnet, dass** die Bewehrungselemente (5a bis 5n) vorzugsweise ungespannt zwischen dem Unterbau (1) und der Deckschicht (2) des Bauwerks eingelegt sind und auf diese ein flächiges Abdeckelement (6), nämlich ein Drahtgeflecht aus hochfesten Drähten, gelegt ist, wobei das Abdeckelement (6) mit den Bewehrungselementen (5a bis 5n) verbindbar ist, und die von den Bewehrungselementen (5a bis 5n) und dem Abdeckelement (6) gebildete Bewehrung (4) unmittelbar unter oder in geringem Abstand zur Deckschicht (2) des Bauwerks eingelegt ist.

2. Schutzsystem nach Anspruch 1, **dadurch gekennzeichnet, dass** die Bewehrungselemente (5a bis 5n) in einer Ebene nebeneinanderliegend in Längsrichtung (7) des Bauwerks (3) eingelegt sind.

3. Schutzsystem nach Anspruch 2, **dadurch gekennzeichnet, dass** die Bewehrungselemente (5a bis 5n) seitlich gleichmässig beabstandet eingebaut sind.

4. Schutzsystem nach Anspruch 2 oder 3, **dadurch gekennzeichnet, dass** sich bei langen Bauwerken jedes Bewehrungselement (5a bis 5n) aus einer Vielzahl von in Längsrichtung hintereinanderliegenden Einzelelementen zusammensetzt, die endseitig miteinander gekoppelt oder überlappt eingelegt sind.

5. Schutzsystem nach einem der Ansprüche 1 bis 4, **dadurch gekennzeichnet, dass** die Bewehrungselemente (5a bis 5n) und das Abdeckelement (6) mit einem Korrosionsschutz versehen sind.

6. Schutzsystem nach einem der Ansprüche 1 bis 5, **dadurch gekennzeichnet, dass** die aus hochzugfestem Material bestehenden Bewehrungselemente (5a bis 5n) aus Stahlstäben mit einer Zugfestigkeit von 500 bis 1500 N/mm2 versehen sind.

7. Schutzsystem nach einem der Ansprüche 1 bis 6, **dadurch gekennzeichnet, dass** die aus hochzugfestem Material bestehenden Bewehrungselemente (5a bis 5n) aus Stäben aus Glas- oder Kohlefaserverstärkten Kunstoffen mit einer Zugfestigkeit von 500 bis 2000 N/mm2 versehen sind.

## Claims

1. Protection system for the support of constructions, like streets, dams or similar structures (3), whereby the structure (3) is reinforced with rod shaped heavy duty armored elements (5a to 5n), preferable strands of steel, **characterized in that**
the armored elements (5a to 5n) are inlaid, preferably not tensioned, between the bottom section (1) and the cover layer (2) of the structure and an areal cover element (6) is laid on them, preferable a diagonal weave of heavy duty steel, whereby the cover element (6) is connectable with the armored elements (5a to 5n), and the reinforcement (4), which is formed by the armored elements (5a to 5n) and the cover element (6), is laid directly below or in a low distance to the cover layer (2) of the structure.

2. Protection system according to claim 1, **characterized in that** armored elements (5a to 5n) are laid in one plane next to each other in longitudinal direction (7) of the structure (3).

3. Protection system according to claim 2, **characterized in that** armored elements (5a to 5n) are built in at the side uniformly spaced apart from each other.

4. Protection system according to claim 2 or 3, **characterized in that** each armored elements (5a to 5n) of long structures are provided with a multitude of single elements, which are laying one behind the other regarded in longitudinal direction and are fixed with each other at the end part or laid overlapped.

5. Protection system according to anyone of the claims 1 to 4, **characterized in that** the armored elements (5a to 5n) and the cover element (6) are provided with a corrosion protection.

6. Protection system according to anyone of the claims 1 to 5, **characterized in that** the armored elements (5a to 5n), made of heavy duty material, are provided with rods of steel having a tensile strength within a range of 500 to 1500 N/mm².

7. Protection system according to anyone of the claims 1 to 6, **characterized in that** the armored elements (5a to 5n), made of heavy duty material, are provided with rods of glass- or carbon fibre reinforced plastics having a tensile strength within a range of 500 to 2000 N/mm².

## Revendications

1. Système de protection de travaux publics menacés de chute de terre, comme des rues, des barrages ou des ouvrages (3) semblables, dans lequel l'ouvrage (3) est armé d'éléments (5a à 5n) d'armature en forme de barre et très résistants à la traction, de préférence, de câbles d'acier, **caractérisé en ce que** les éléments (5a à 5n) d'armature sont mis de préférence sans être tendus entre l'infrastructure (1) et la couche (2) de finition de l'ouvrage et sur celle-ci est mis un élément (6) plat de recouvrement, à savoir un treillis de fils très résistants, l'élément (6) de recouvrement pouvant être relié aux éléments (5a à 5n) d'armature et l'armature (4) formée par les éléments (5a à 5n) d'armature et par l'élément (6) de recouvrement étant mise directement sous la couche (2) de finition de l'ouvrage ou à une distance petite de celle-ci.

2. Système de protection suivant la revendication 1, **caractérisé en ce que** les éléments (5a à 5n) d'armature sont mis dans un plan en étant côte à côte dans la direction (7) longitudinale de l'ouvrage (3).

3. Système de protection suivant la revendication 2, **caractérisé en ce que** les éléments (5a à 5n) d'armature sont insérés en étant équidistants latéralement.

4. Système de protection suivant la revendication 2 ou 3, **caractérisé en ce que**, pour des ouvrages longs, chaque élément (5a à 5n) d'armature est composé d'une pluralité d'éléments individuel se succédant dans la direction longitudinale, qui sont couplés entre eux du côté de l'extrémité ou qui sont mis en se chevauchant.

5. Système de protection suivant l'une des revendications 1 à 4, **caractérisé en ce que** les éléments (5a à 54) d'armature et l'élément (6) de recouvrement sont pourvus d'une protection vis-à-vis de la corrosion.

6. Système de protection suivant l'une des revendications 1 à 5, **caractérisé en ce que** les éléments (5a à 5n) d'armature en un matériau très résistant à la traction en barres d'acier ont une résistance à la traction de 500 à 1500 N/mm2.

7. Système de protection suivant l'une des revendications 1 à 6, **caractérisé en ce que** les éléments (5a à 5n) d'armature en un matériau très résistant à la traction en barres de matières plastiques renforcées par des fibres de verre ou des fibres carbone ont une résistance à la traction de 500 à 2000 N/mm2.
